# EUROPÄISCHE PATENTSCHRIFT

(11) **EP 0 016 082 B1**
(45) Veröffentlichungstag und Bekanntmachung des Hinweises auf die Patenterteilung: **30.09.1981**
(21) Anmeldenummer: 79900759.6
(22) Anmeldetag: 16.07.1979
(51) Int. Cl.: A47B 97/06, E05F 15/16

(54) **ELEKTRISCHE ANTRIEBSVORRICHTUNG FÜR EINE IN DER HÖHE VERSTELLBARE WANDTAFEL**
ELECTRICAL CONTROL DEVICE FOR HEIGHT ADJUSTMENT OF A BLACKBOARD
DISPOSITIF ELECTRIQUE DE COMMANDE POUR LE REGLAGE EN HAUTEUR D'UN TABLEAU NOIR

(30) Priorität: 10.08.1978 CH 8518/78
(43) Veröffentlichungstag der Anmeldung: 01.10.1980
(73) Patentinhaber: HEINRICH WEIDMANN'S ERBEN, CH-8152 Glattbrugg (CH)
(72) Erfinder: WEIDMANN, Ulrich, CH-8152 Glattbrugg (CH)
(74) Vertreter: Feldmann, Paul David
(86) Internationale Anmeldenummer: CH7900101
(87) Internationale Veröffentlichungsnummer: WO8000299

## Beschreibung

Die Erfindung bezieht sich auf eine elektrische Antriebsvorrichtung für eine in der Höhe verstellbare, parallel geführte Wandtafel, wobei an über Seilrollen geführten Antriebsseilen befestigte Gegengewichte in beiderseits der Wandtafel angebrachten hohlen Führungsbalken untergebracht sind. Bei den heute üblichen, sehr breiten und relativ niedrigen Wandtafeln, wie sie in Hörsälen verwendet werden, besteht das Problem darin, ein Verkanten der Wandtafel in den Führungen zu vermeiden. Bei solchen breiten Wandtafeln hat man beispielsweise oberhalb den seitlichen Führungsbalken eine Welle angebracht, die den Gleichlauf beider an den Seiten der Wandtafel angebrachten Seilen oder Ketten garantiert. In der Schweizer Patentschrift N° 600 832 ist eine Antriebsvorrichtung mit zwei parallel geschalteten Hydraulikmotoren beschrieben.

Die Erfindung stellt sich zur Aufgabe, die elektrische Antriebsvorrichtung mit zwei Elektromotoren ohne mechanische Verbindung auszuführen, wobei insbesondere der Einbau in den seitlichen hohlen Führungsbalken möglich sein soll.

Die Erfindung löst diese Aufgabe dadurch, dass jeweils ein Elektromotor mit Schneckengetriebe, eine angetriebene Seilrolle und eine Rutschkupplung zu einer Baueinheit zusammengefasst sind, die in den hohlen Führungsbalken einbaubar ist, wozu der Elektromotor vertikal angeordnet ist und eine Hohlwelle aufweist, durch die das Antriebeseil hindurchgeführt ist.

Eine besondere Ausführungsart der Erfindung ist Gegenstand der Ansprüche 2 bis 4.

Es ist dabei von Vorteil, wenn die Rutschkupplung so ausgebildet ist, dass sie mindestens während der Montage die angetriebene Seilrolle freigeben kann. Dies erlaubt dann das Gewicht der Wandtafel genau auf das Gewicht der beiden Gegengewichte zu tarieren.

In der Zeichnung ist ein Ausführungsbeispiel des Erfindungsgegenstandes dargestellt :
- Figur 1 zeigt die Antriebsvorrichtung in Einbaulage, teilweise im Schnitt,
- Figur 2 dieselbe Antriebsvorrichtung in Seitenansicht,
- Figur 3 einen Teil der Antriebsvorrichtung in grösserem Massstab und
- Figur 4 zwei Scheiben in perspektivischer Darstellung.

Bei der In Figur 1 und 2 dargestellten Antriebsvorrichtung ist der Führungsbalken F, in dessen oberem Bereich sie untergebracht ist, durch dicke Strichpunktlinien angedeutet. Die angetriebene Seilrolle 40 ragt dabei ein wenig aus dem Führungsbalken F heraus ; er weist mindestens In diesem Bereich eine Ausnehmung auf.

Das Motorgehäuse 10 ist in seinem oberen Bereich erweitert, so dass darin ein Schneckengetriebe 20 Platz findet. Die Schnecke 21 ist auf der Hohlwelle 31 des Elektromotors 30 angebracht. Das Schneckenrad 22 ist auf einer Welle 23 befestigt, die auf einer Seite durch das Motorgehäuse 10 hindurch nach aussen geführt ist.

Die Hohlwelle 31 des Elektromotors 30 ist oben und unten im Gehäuse in Kugellagern 32 drehbar gelagert. In den Abdeckkappen 11 für diese Kugellager 32 ist ein zentrisch zur Hohlwelle 31 angeordnetes, festes (nicht mitdrehendes) Führungsrohr 12 befestigt. Durch das Führungsrohr 12 ist ein Seil S hindurchgeführt. Ein Ende des Seiles S ist mit einem nicht dargestellten, im Führungsbalken F angebrachten Gegengewicht verbunden. Das andere Ende des Seiles S ist an der ebenfalls nicht dargestellten Wandtafel angehängt. Das Seil S ist dazu über die Seilrolle 40 geführt.

- Die Seilrolle 40 wird von einem auf der Welle 23 befestigten verzahnten Rad 24 mit Hilfe eines Zahnriemens 25 angetrieben. Dazu ist auf der Welle 41, auf der auch die Seilrolle 40 gelagert ist, ein verzahntes Rad_{.}26 angebracht. Die Welle 41 ist in den Lagerplatten 13, 14, die mit dem Motorgehäuse 10 verbunden sind, drehbar gelagert. Die Lagerplatte 13 ist fest, die Lagerplatte 14 lösbar mit dem Motorgehäuse 10 verbunden.

Die Welle 41 mit den darauf angebrachten Teilen ist in Fig. 3 in grösserem Massstab dargestellt. Auf der Welle 41 sind das verzahnte Rad 26 und eine mit einem Bremsbelag 46 versehene Scheibe 42 fest angeordnet. Dazu dienen ein Bund 43 und ein Einlegekeil 44. Die Seilrolle 40 ist drehbar und achsial verschiebbar auf der Welle 41 gelagert. In Fig. 3 ist die Seilrolle 40 dazu mit einer aus selbstschmierender Bronze hergestellten Gleitlagerbüchse versehen. Sie könnte auch mit einem Nadellager versehen sein, da die erforderliche Achsialverschiebung nur sehr gering ist.

Die Seilrolle 40 liegt mit ihrer rechten Seite auf dem Bremsbelag 46 auf. Auf der linken Seite sind drei Tellerfedern 45 angebracht, die sich gegen eine zweiteilige Gegendruckscheibe 60 abstützen.

Die Gegendruckscheibe 60 ist zweiteilig ausgebildet damit sie
1. im Herstellungsbetrieb auf den richtigen Wert des maximal zu übertragenden Drehmoments einstellbar ist
2. bei der Montage der Wandtafel zwecks Gewichtstarierung gelöst und
3. zum Schluss wieder genau auf den eingestellten Wert des Drehmomentes zurückgebracht werden kann.

Die zweiteilige Gegendurckscheibe 60 umfasst dazu eine fest auf der Welle 41 angebrachte Scheibe 61 und eine drehbar und ein wenig achsial auf der Welle 41 verschiebbare lose Scheibe 62. Die Scheibe 61 ist mit einem Innengewinde versehen und zwecks Einstellung des Drucks auf das Gewinde 47 der Welle 41 aufgeschraubt und in der richtigen Einstellage mittels der Stellschraube 63 fixiert (sh. auch Fig. 4).

In den beiden Scheiben 61, 62 sind an den einander gegenüberliegenden Seiten Vertiefungen 64, 65 angebracht, in denen je eine gehärtete Kugel 66 liegt. Die Vertiefungen 64 in der Scheibe 61 sind tiefer als diejenigen in der Scheibe 62, so dass die Kugeln 66 in der Scheibe 61 an ihrem grössten Durchmesser darin Halt finden.

Liegen die Kugeln 66 beidseits in den Vertiefungen 64, 65 sind die Tellerfedern 45 entlastet und kann sich die Seilrolle 40 frei auf der Welle 41 drehen. Wird nun aber die Scheibe 62 gegen die Scheibe 61 gedreht, kommen die Kugeln 66 neben die Vertiefungen 65 auf die Oberfläche der Scheibe 62 zu liegen. Dadurch vergrössert sich der Abstand zwischen den Scheiben 61, 62, die Tellerfedern 45 werden gespannt und die Seilscheibe 40 liegt mit entsprechendem Druck am Bremsbelag 46 der Scheibe 42 an.

In dieser Lage liegen die beiden Nuten 67, 68 in den Scheiben 61, 62 einander gegenüber und ein in die Nuten 67, 68 einlegbarer (nicht dargestellter) Keil verriegelt sie miteinander. Mittels einer in die Gewindebohrung 69 in der Nut 67 eingeschraubten Schraube wird der Keil in dieser Lage gehalten. Diese verriegelte Lage entspricht sowohl der Lage beim Einstellen des Anpressdruckes im Herstellerwerk als auch der normalen Betriebslage. Lediglich bei der Montage wird die Verriegelung gelöst damit die Seilrolle 40 sich frei drehen kann.

In beiden Führungsbalken F, beidseits der Wandtafel ist eine solche elektrische Antriebsvorrichtung eingebaut. Als Elektromotoren werden mit Vorteil Dreiphasenmotoren mit Kurzschlussanker verwendet, die mittels Schaltschützen gleichzeitig entweder für Rechts- oder Linkslauf eingeschaltet werden. Es hat sich gezeigt, dass man dann ohne eine mechanische verbindung auskommt. Natürlich ist die Wandtafel zusätzlich mit einer durch Seile und Rollen erzwungenen Parallelführung versehen. Geringfügige Gleichlauffehler der Elektromotoren werden durch diese Parallelführung in Kombination mit den Rutschkupplungen ausgeglichen.

## Patentansprüche

1. Elektrische Antriebsvorrichtung für eine in der Höhe verstellbare, parallel geführte Wandtafel, wobei an über Seilrollen (40) geführten Antriebsseilen (S) befestigte Gegengewichte in beiderseits der Wandtafel angebrachten hohlen Führungsbalken (F) untergebracht sind, dadurch gekennzeichnet, dass jeweils ein Elektromotor (30) mit Schneckengetriebe (20), eine angetriebene Seilrolle(40) und eine Rutschkupplung (42, 46) zu einer Baueinheit zusammengefasst sind, die in den hohlen Führungsbalken (F) einbaubar ist, wozu der Elektromotor (30) vertikal angeordnet ist und eine Hohlwelle (31) aufweist, durch die das Antriebsseil (S) hindurchgeführt ist.

2. Antriebsvorrichtung nach Anspruch 1, dadurch gekennzeichnet, dass die Rutschkupplung (42, 46) auf ein maximal übertragbares Drehmoment eingestellt und auf der Welle (41) der Seilrolle (40) angebracht ist.

3. Antriebsvorrichtung nach Anspruch 2, dadurch gekennzeichnet, dass die Rutschkupplung eine fest auf der Welle (41) angeordnete mit einem Bremsbelag (46) versehene Scheibe (42) aufweist, an den die auf der Welle (41) drehbar und achsial verschiebbare Seilrolle (40) durch Federelemente (45) angepresst wird, welch'letztgenannte von einer Gegendruckscheibe (60) unter Spannung gehalten werden.

4. Antriebsvorrichtung nach Anspruch 3, dadurch gekennzeichnet, dass die Gegendruckscheibe (60) zweiteilig ausgebildet ist, indem sie eine erste fest auf der Welle (41) angeordnete Scheibe (61) und eine zweite drehbare und achsial verschiebbare Scheibe (62) aufweist, dass in den beiden einander zugekehrten Seiten dieser Scheiben (61, 62) einander gegenüberliegende Vertiefungen (64, 65) angebracht sind, in denen je eine Kugel (66) liegt, wobei die Vertiefungen (64) in der ersten Scheibe (61) tiefer sind als in der zweiten Scheibe (62), so dass bei einer Verdrehung der zweiten Scheibe (62) relativ zur ersten Scheibe (61) die Kugeln (66) neben den Vertiefungen (65) der zweiten Scheibe (62) aufliegen und dass die beiden Scheiben (61, 62) in dieser letztgenannten Lage gegen Verdrehung miteinander verriegelbar sind.

## Claims

1. An electrical drive apparatus for a vertically displaceable blackboard whose counterweights are mounted on cables (S) over sleaves (40) in hollow guide beams (F) flanking the sides of the board characterized in that an electric motor (30) is combined with a worm drive (20) a drive sheave (40) and a slip coupling (42, 46) into a unit which is mountable in the hollow guide beams (F) with the motor (30) arranged vertically and having a hollow shaft (31) through which the drive cable (S) is guided.

2. A drive apparatus according to claim 1, characterized in that the slip coupling (42, 46) is set for a maximum transmission torque (41) and is mounted on the sheave (40).

3. A drive apparatus according to claim 2, characterized in that the slip coupling has a disc (42) provided with a brake pad (46) and fixed on the shaft (41), and on which the sheave (40) which is rotatable and axially shiftable on the shaft (41) is pressed by spring elements (45) which are held under tension by a counterpressure disc (60).

4. A drive apparatus according to claim 3, characterized in that the counterpressure disc (60) is formed as two parts with a first disc (61) fixed on the shaft (41) and a second disc (62)' rotatable and axially shiftable, that in the facingS sides of these discs (61, 62) there are opposite recesses (64, 65) in each of which is a ball (66) with the recesses (64) in the first disc (61) deeper than those of the second disc (62) so that on rotation of the second disc (62) relative to the first disc (61) the balls (66) lie adjacent the recesses (65) of the second disc (62) and the two discs (61, 62) in this last-described position are lockable against rotation relative to each other.

## Revendications

1. Dispositif électrique d'entraînement pour tableau mural à guidage parallèle, dont la hauteur est réglable, où des contrepoids fixés sur les câbles d'entraînement (S) guidés eux-mêmes par des poulies à gorge (40) sont montés dans les montants de guidage (F) creux, placés des deux côtés du tableau, dispositif caractérisé en ce que, de chaque côté, un moteur électrique (30) muni d'une transmission à vis sans fin (20), une poulie à gorge (40) entraînée, et un couplage à friction (42. 46) sont assemblés en un ensemble que l'on peut monter dans un montant de guidage (F) creux, le moteur électrique (30) étant, à cet effet, monté verticalement, et comportant un arbre creux (31) dans lequel passe le câble (S) d'entraînement.

2. Dispositif d'entraînement suivant la revendication 1, caractérisé en ce que le couplage à friction (42, 46) est réglé pour un maximum de moment de rotation transmissible, et est monté sur l'arbre (41) de la poulie à gorge (40).

3. Dispositif d'entraînement suivant la revendication 2, caractérisé en ce que le couplage à friction présente un disque (42) pourvu d'une garniture de frein (46), monté fixe sur l'arbre (41), la poulie à gorge (40) mobile en rotation et axialement sur l'arbre (41) étant serrée contre le disque (42) par des éléments élastiques (45) en forme de ressorts cuvettes qui sont maintenus sous serrage par un disque (60) de contre-poussée.

4. Dispositif d'entraînement suivant la revendication 3, caractérisé en ce que le disque (60) de contre-poussée est fait de deux parties et comprend ainsi un premier disque (61) posé fixe sur l'arbre (41), et un second disque (62) mobile axialement et en rotation, que sur les deux faces tournées l'une vers l'autre de ces disques (61, 62) 'sont pratiqués des évidements (64, 65) qui se font face, et dans chacun desquels est placée une bille (66), les évidements (64) du premier disque (61) étant plus profonds que ceux du second disque (62), de sorte que si le second disque (62) tourne par rapport. au premier disque (61), les billes (66) s'appliquent, à côté des évidements (65) sur la surface du second disque (62), et que les deux disques (61, 62) peuvent être verrouillés ensemble contre toute rotation, dans cette dernière position.
